# EUROPÄISCHE PATENTANMELDUNG

(11) **EP 0 371 215 A1**
(43) Veröffentlichungstag der Anmeldung: **06.06.1990**
(21) Anmeldenummer: 89116745.4
(22) Anmeldetag: 09.09.1989
(51) Int. Cl.: B65H 54/26, D01H 13/00

(54) **Verfahren und Vorrichtung zum Übermitteln unterschiedlicher Arbeitsbefehle an mindestens einen entlang einer Spinnereimaschine verfahrbaren Bedienläufer**

(30) Priorität: 28.11.1988 DE 3840095
(71) Anmelder: Zinser Textilmaschinen GmbH, D-73061 Ebersbach/Fils (DE)
(72) Erfinder: Endres, Joachim, Dipl.-Ing. (FH), D-7315 Weilheim (DE)

(57) **Zusammenfassung**

Die Erfindung bezieht sich auf ein Verfahren und eine Vorrichtung zum Übermitteln unterschiedlicher Arbeitsbefehle an mindestens einen entlang einer Spinnereimaschine 1 verfahrbaren Bedienläufer 3, wobei an der Spinnereimaschine 1 angeordnete Signalgeber 10a bis 10e beim Vorbeilauf des Bedienäufers 3 auf am Bedienläufer angeordnete Sensoren 9 von Sensoreinrichtungen 11 einwirken. Hierbei besitzt der Bedienläufer 3 nur einen Sensor 9 und nur eine Sensoreinrichtung 11, wobei auf den auf diesen einen Sensor 9 einwirkenden Signalgeber in Abhängigkeit von den zu übermittelnden unterschiedlichen Arbeitsbefehlen durch die Sensoreinrichtung 11 unterscheidbare Codierungen gegeben werden.

## Beschreibung

Die Erfindung bezieht sich auf ein Verfahren und eine Vorrichtung zum Übermitteln unterschiedlicher Arbeitsbefehle an mindestens einen entlang einer Spinnereimaschine verfahrbaren Bedienläufer, wobei an der Spinnereimaschine angeordnete Signalgeber beim Vorbeilauf des Bedienläufers auf am Bedienläufer angeordnete Sensoren von Sensoreinrichtungen einwirken.

Es zählt zum allgemein bekannten Stand der Technik, daß Bedienläufern an Spinnereimaschinen an bestimmten Punkten entlang ihres Laufes an den Spinnereimaschinen Signale unterschiedlicher Art übermittelt werden müssen. So muß beispielsweise einem als selbsttätiges Fadenansetzgerät ausgebildeten Bedienläufer am Ende seines Laufes ein Signal zur Umkehr der Bewegungsrichtung gegeben werden; bei Eintritt in den Spindelbereich muß der Fadentaster funktionstüchtig gemacht werden; in Zwischenpositionen müssen Haltebefehle übermittelt werden; am Anfang des Spindelbereiches müssen zum Einschalten von im Vorlauf wirksamen Abtastorganen Arbeitsstellen simuliert werden.

Es ist hierbei aus dem allgemeinen Stand der Technik bekannt, Paare von Signalgebern und Sensoren zu verwenden, welche für jede Art unterschiedlicher Befehle an einer anderen Stelle des Umrisses der Spinnereimaschine und des Bedienläufers angeordnet sein müssen. Die mögliche Anzahl und der Raum für die Anbringung derartiger Stellen ist jedoch beschränkt, wobei darüber hinaus die Justierung der Mehrzahl von Sensoren viel Zeit und Kostenaufwand erfordert.

Demgegenüber liegt der vorliegenden Erfindung die Aufgabe zugrunde, die Signalübermittlung zwischen Sensor und Signalgeber an einer Spinnereimaschine zu vereinfachen.

Diese Aufgabe wird erfindungsgemäß dadurch gelöst, daß der Bedienläufer nur einen Sensor und nur eine Sensoreinrichtung besitzt und daß den auf diesen einen Sensor einwirkenden Signalgebern in Abhängigkeit von den zu übermittelnden unterschiedlichen Arbeitsbefehlen durch die Sensoreinrichtung unterscheidbare Codierungen gegeben werden. Es werden hierbei vorteilhafterweise an sich bekannte codierte oder codierbare Signalgeber verwendet, welche zweckmäßigerweise alle in gleicher Höhenlinie des Umrisses der Spinnereimaschine angeordnet sein können und zur Ablesung nur einen Sensor (beispielsweise Lese-Schreibkopf) benötigen, welcher geeignet ist, den betreffenden Code zu lesen.

Jedem zu übermittelnden Befehl ist eine Codierung zugeordnet, welche nach Lesung decodiert werden kann und den entsprechenden Befehl auslöst.

Die Signalgeber können ortsfest oder beweglich ausgebildet und entsprechend ihrer konstruktiven Anordnung mit einer Steuerung verbunden sein.

Hinsichtlich der Ausbildung der Signalgeber sind folgende Alternativen möglich:
- Aktiv - passiv: aktive Signalgeber wirken durch magnetische Kräfte oder elektromagnetische Schwingungen auf den Sensor ein; passive Signalgeber werfen Suchstrahlen - vorzugsweise elektromagnetische Schwingungen (Licht) - codiert, beispielsweise in unterschiedlicher Farbe, zurück.
- Starr codiert - veränderbar codiert: starr codierte Signalgeber weisen einen festen Code auf; veränderbar codierte Signalgeber können mit einem anderen Code versehen, jedoch auch gelöscht werden.
- Ständig wirksam - temporär wirksam: ständig wirksame Signalgeber sind im allgemeinen fest angeordnet und starr codiert; temporär wirksame Signalgeber sind abdeckbar, verlagerbar, entfernbar und können im Falle aktiver Ausführung abschaltbar sein.
- Zentral codierbar - dezentral codierbar: zentral codierbare Signalgeber sind von einer zentralen Steuervorrichtung aus codierbar (auch veränderlich) oder löschbar. Auch die ständige oder temporäre Wirksamkeit kann zentral steuerbar sein. Dezentral codierbare (auch wirksam oder unwirksam zu machende) Signalgeber können an Ort und Stelle, beispielsweise vom Bedienläufer, codiert werden.
- Ortsfest - beweglich: ortsfeste Signalgeber sind fest angeordnet; sie können jedoch durch Abdecken oder Abschalten unwirksam gemacht werden. Bewegliche Signalgeber können durch die Bedienperson oder den Bedienläufer an beliebigen Stellen angebracht werden.

In einer bevorzugten Ausführungsform sind aktive, starr codierte Signalgeber als nummerncodierte Magnete ausgebildet, welche durch Sensoren abgetastet werden, die auf Magnetkräfte ansprechen. Die Signalgeber können jedoch auch passiv als Strichcode ausgeführt sein, welche durch optische Fühler abgetastet werden.

Veränderlich codierbare Signalgeber haben den Vorteil, daß sie codiert oder gelöscht werden können oder ihnen ein anderer Befehl zugeordnet werden kann. Diese Codierung kann durch eine zentrale Steuerung erfolgen, welche nach einem starren Plan vorgeht, beispielsweise beim nächsten Vorbeilauf des Bedienläufers am Signalgeber dem Bedienläufer jeweils eine andere Arbeitsweise aufgibt oder auf aktuelle Ereignisse reagiert, indem sie z.B. bei bevorstehendem Spulenabzug dem Bedienläufer aufgibt, keinen Fadenansetzversuche mehr vorzunehmen.

Die Codierung kann auch durch den Bedienläufer selbst erfolgen, indem er beispielsweise an einer Spinnstelle, an der er mehrfach vergeblich versuchte, einen Bedienfall durchzuführen, einen dieser Spinnstelle zugeordneten Signalgeber so codiert, daß er dem Bedienläufer bei zukünftigen Vorbeiläufen an dieser Spinnstelle den Befehl gibt, an diesen Spinnstellen nicht tätig zu werden.

Die Erfindung wird nachfolgend anhand eines in der Zeichnung dargestellten Ausführungsbeispiels näher beschrieben. In der Zeichnung zeigen:
Fig. 1 eine schematische Draufsicht auf eine Spinnereimaschine;
Fig. 2 eine schematische Seitenansicht der Ausführungsform nach Fig. 1.

In den Figuren 1 und 2 ist eine Spinnereimaschine, beispielsweise eine Ringspinnmaschine 1 dargestellt, welche von einer Laufbahn 2 für einen Bedienläufer 3 umgeben ist. Wie ersichtlich, wechselt hierbei der Bedienläufer 3 im Laufe seiner Versorgungsfahrt von der einen auf die andere Maschinenseite der Ringspinnmaschine 1. Hierbei befinden sich am Ende einer Maschinenseite jeweils konstant wirkende Umkehrmarkierungen, welche Signalgeber 10a darstellen. Diese Signalgeber 10a veranlassen, daß der Bedienläufer 3 an dieser Stelle gestoppt und seine Fahrt in die andere Richtung umgekehrt wird.

Bei den Signalgebern 10a handelt es sich also um ständig wirksame Signalgeber, welche dem Bedienläufer 3 am Ende seiner Umlaufbahn 2 das Umkehrsignal geben, aufgrund dessen er seine Bewegungsrichtung umkehrt und zurückläuft. Diese Signalgeber 10a sind ständig wirksam; ihre Codierung ist starr, nämlich "Umkehr". Sie sind ortsfest am Ende der Ringspinnmaschine 1 angebracht. Da ihre Codierung starr ist, brauchen sie weder zentral noch dezentral codierbar zu sein. Eine passive Ausführung erhöht ihre Sicherheit; sie können nicht mangels Energiezufuhr versagen, so daß stets der Bedienläufer 3 funktionsrichtig den Befehl zur Umkehr erhält.

Weiterhin sind an der Ringspinnmaschine 1 Signalgeber 10b angeordnet, welche ebenfalls als Umkehrsignalgeber dienen und den Wirkungsbereich des Bedienläufers 2 bei Bedarf auf nur eine der beiden Maschinenseiten beschränken. Diese Signalgeber 10b sind demgemäß nur temporär wirksam. Sie können ebenfalls starr - auf Umkehr - programmiert sein.

Falls die Signalgeber 10b passiv ausgeführt sind, müssen sie durch Abdecken oder durch Wegschwenken oder auf ähnliche Weise außer Wirkung gesetzt werden können, wie durch die Zeichnung schematisch angedeutet; bei aktiver Ausführung kann ihre Codierung insofern veränderlich ausgeführt sein, daß sie abschaltbar sind. Dieses Abschalten kann zentral oder dezentral erfolgen.

Darüber hinaus sind in der gleichen Höhenlinie der Spinnereimaschine Signalgeber 10C angeordnet, durch die dem Bedienläufer 3 auf seinem Umlauf Befehl für eine bestimmte Arbeitsweise gegeben wird, beispielsweise vor einem bevorstehenden Spulenwechsel das Beheben von Fadenbrüchen einzustellen und rasch den Arbeitsbereich zu verlassen.

Diese Signalgeber 10c sind ebenfalls ortsfest angebracht und nur vorübergehend wirksam. Da sie mehrfach vorhanden sind, ist es zweckmäßig, daß sie zentral in und außer Wirkung gesetzt werden können. Dies erfolgt vorteilhafterweise dadurch, daß sie zentral veränderlich codierbar sind und eine Codierung auch löschbar ist. Hierfür sind sie über Leitungen 12 und 13 mit einer Maschinensteuerung 14 verbunden .

An jeder Arbeitsstelle können darüber hinaus weitere Signalgeber 10d angeordnet sein. Diese Signalgeber 10d sind ortsfest temporär wirksam und dezentral, vorteilhafterweise durch den Bedienläufer 3 codierbar. Im allgemeinen sind sie passiv ausgeführt; sie können beispielsweise dem Bedienläufer 3 den Befehl geben, die Arbeitsstelle, ohne sie zu bedienen, zu überlaufen.

Weiterhin können Signalgeber 10e Anwendung finden, welche willkürlich an beliebiger Stelle der Ringspinnmaschine 1, beispielsweise mit Hilfe der Bedienperson, anbringbar sind. Dieser Signalgeber loe ist beweglich nur temporär, d. h. nur bei Anbringung wirksam und kann aktiv oder passiv ausgebildet sein. Die Codierung dieses Signalgebers 10e ist im allgemeinen starr; bei anderer gewünschter Codierung kann ein Signalgeber mit anderer Codierung angebracht werden.

Derartige Signalgeber 10e können beispielsweise als Umkehrsignal geber ausgebildet sein, welche dem Bedienläufer 3 Befehle erteilen, an einer beiiebigen Stelle seines Umlaufes umzukehren. Es können auch Befehle anderer Art an den Bedienläufer erteilt werden.

Aus Fig. 2 ist ersichtlich, daß alle vorgenannten Signalgeber 10a bis 10e mit dem Sensor 9 und der Sensoreinrichtung 11 des Bedienläufers 3 in gleicher Höhenlinie der Spinnereimaschine 1 liegen. Diese Spinnereimaschine 1 weist im oberen und unteren Bereich Führungen 7 und 8 zum funktionsrichtigen Lauf des Bedienläufers 3 auf. Schematisch dargestellt sind als Arbeitsstellen der Ringspinnmaschine die Spindeln 4, die Spindelbank 5 sowie die Ringbank 6. Im Bereich dieser Ringbank 5 können sich die jeweiligen Signalgeber 10a bis 10e befinden. Wie vorstehend ausgeführt, sind hierbei Leitungen 12 vorgesehen, welche Verbindungsleitungen zu den codierten Signalgebern darstellen. Über eine Leitung 13 wird eine Verbindung zu der Maschinensteuerung 14 hergestellt. Hierdurch ergibt sich beispielsweise bezüglich der Signalgeber 10c die Möglichkeit, daß diese zentral in und außer Wirkung setzbar sind.

In nicht näher dargestellter Ausführungsform besteht auch die Möglichkeit, daß die Steuerung am Bedienläufer 3 angeordnet ist.

Insgesamt ergibt sich durch die vorliegende Erfindung der Vorteil, daß infolge der speziellen Anordnung der Signalgeber 10a bis 10e, des einzigen Sensors 9 und der Sensoreinrichtung 11 eine Vereinfachung der Signalübermittlung an einer Spinnereimaschine bewirkt wird.

## Patentansprüche

1. Verfahren zum Übermitteln unterschiedlicher Arbeitsbefehle an mindestens einen entlang einer Spinnereimaschine verfahrbaren Bedienläufer, wobei an der Spinnereimaschine angeordnete Signalgeber beim Vorbeilauf des Bedienläufers auf am Bedienläufer angeordnete Sensoren von Sensoreinrichtungen einwirken, dadurch gekennzeichnet, daß der Bedienläufer (3) nur einen Sensor (9) und nur eine Sensoreinrichtung (11) besitzt und daß den auf diesen einen Sensor (9) einwirkenden Signalgebern (10a bis 10e) in Abhängigkeit von den zu übermittelnden unterschiedlichen Arbeitsbefehlen durch die Sensoreinrichtung (11) unterscheidbare Codierungen gegeben werden.

2. Verfahren nach Anspruch 1, dadurch gekennzeichnet, daß die Codierung nach Lesung durch den Sensor (9) des Bedienläufers (3) in der Sensoreinrichtung (11) decodiert und in ein bestimmtes Tätigkeitssignal umgesetzt wird.

3. Vorrichtung zur Durchführung des Verfahrens nach Anspruch 1, dadurch gekennzeichnet, daß die Signalgeber (10a bis 10e) codiert oder codierbar und die Sensoren (9) zum Lesen codierter Signale ausgebildet sind und daß alle, unterschiedliche Signale übertragenden Signalgeber (10a bis 10e) in gleicher, dem Sensor (9) am Bedienläufer (3) gegenüberstehender Position an der Spinnereimaschine (1) angebracht oder anbringbar sind.

4. Vorrichtung nach Anspruch 3, dadurch gekennzeichnet, daß die Signalgeber (10a bis 10e) ortsfest oder beweglich ausgebildet sind.

5. Vorrichtung nach Anspruch 4, dadurch gekennzeichnet, daß die Signalgeber (10a bis 10e) mit einer Maschinensteuerung (14) verbunden sind.

6. Vorrichtung nach Anspruch 4 oder 5, dadurch gekennzeichnet, daß die Signalgeber starr codiert oder veränderbar codiert ausgebildet sind.

7. Vorrichtung nach Anspruch 4 und 5, dadurch gekennzeichnet, daß die Signalgeber aktiv oder passiv ausgebildet sind.

8. Vorrichtung nach Anspruch 4 oder 5, dadurch gekennzeichnet, daß die Signalgeber ständig wirksam oder temporär wirksam ausgebildet sind.

9. Vorrichtung nach Anspruch 4 und 5, dadurch gekennzeichnet, daß die Signalgeber zentral codierbar oder dezentral codierbar ausgebildet sind.

10. Vorrichtung nach Anspruch 4 und 9, dadurch gekennzeichnet, daß die Steuerung im Maschinengestell der Spinnereimaschine (1) oder am Bedienläufer (3) angeordnet ist.

11. Vorrichtung nach einem der vorhergehenden Ansprüche, dadurch gekennzeichnet, daß die Signalgeber als Umkehrsignalgeber (10a, 10b) und/oder als jeder Stelle zugeordneter Signalgeber (10c, 10e) und/oder als durch eine Bedienperson an beilebiger Stelle der Maschine anzubringender Signalgeber (10d) ausgebildet sind.
